# EUROPÄISCHE PATENTANMELDUNG

(11) **EP 2 444 204 A1**
(43) Veröffentlichungstag der Anmeldung: **25.04.2012**
(21) Anmeldenummer: 11182099.9
(22) Anmeldetag: 21.09.2011
(51) Int. Cl.: B25D 17/11

(54) **Werkzeugmaschine**

(30) Priorität: 22.10.2010 DE 102010042809
(71) Anmelder: HILTI Aktiengesellschaft, 9494 Schaan (LI)
(72) Erfinder: Kristen, Ferdinand, 82205 Gilching (DE); Dieing, Christoph, 88316 Isny (DE); Ontl, Rainer, 86899 Landsberg (DE)
(74) Vertreter: Söllner, Oliver

(57) **Zusammenfassung**

Eine erfindungsgemäße Werkzeugmaschine hat ein pneumatisches Schlagwerk, das einen längs einer Arbeitsachse schlagenden Schläger aufweist. Ein Motor dient als Antrieb. Ein Getriebe hat ein antreibendes Zahnrad und ein angetriebenes Zahnrad, wobei das antreibende Zahnrad mit dem angetriebenen Zahnrad kämmt und wenigstens die Drehachse des angetriebenen Zahnrads zu der Arbeitsachse geneigt ist. Das antreibende Zahnrad ist aus Metall und das angetriebene Zahnrad ist aus einem mit Karbonfasern verstärkten Kunststoff gefertigt.

## Beschreibung

### GEBIET DER ERFINDUNG

Die vorliegende Erfindung betrifft eine Werkzeugmaschine, insbesondere eine handgeführte drehmeißelnde Werkzeugmaschine.

In elektrischen Bohrhämmern werden typischerweise ein pneumatisches Schlagwerk und eine Drehmitnahme von einem gemeinsamen Elektromotor angetrieben. Ein von dem Elektromotor periodisch axial bewegter Erregerkolben treibt einen Schlagkolben über eine Luftfeder an. Die von dem Schlagkolben ausgeübten Schläge werden direkt oder mittelbar auf einen Bohrmeißel übertragen.

Die Drehmitnahme ist mit dem Elektromotor über ein Gestänge und ein Getriebe verbunden. Die Kraftübertragung auf den Bohrmeißel erfolgt typischerweise in einer Werkzeugaufnahme mit Verriegelungselementen, welche in entsprechende Nuten an dem Bohrmeißel eingreifen. Die axialen Schläge des Bohrmeißels werden durch die mechanische Ankopplung der Drehmitnahme auf den Elektromotor übertragen. Die Lager des Elektromotors und der Getriebe müssen auf die außeraxialen Belastungen ausgelegt werden.

### OFFENBARUNG DER ERFINDUNG

Eine erfindungsgemäße Werkzeugmaschine hat ein pneumatisches Schlagwerk, das einen längs einer Arbeitsachse schlagenden Schläger aufweist. Ein Motor dient als Antrieb. Ein Getriebe hat ein antreibendes Zahnrad und ein angetriebenes Zahnrad, wobei das antreibende Zahnrad mit dem angetriebenen Zahnrad kämmt und wenigstens die Drehachse des angetriebenen Zahnrads zu der Arbeitsachse geneigt ist. Das antreibende Zahnrad ist aus Metall und das angetriebene Zahnrad ist aus einem mit Karbonfasern verstärkten Kunststoff gefertigt.

Der Kraftfluss in dem Getriebe wird von dem Motor ausgehend beschrieben. Das antreibende Zahnrad ist im Kraftpfad näher an dem Motor als angetriebene Zahnrad.

Die Kombination aus einem Karbonfaser verstärkten Kunststoff, besonders bevorzugt Karbonfaser verstärkten Thermoplasten, mit einem stählernen, besonders bevorzugt mit einer Kupferbeimischung, erweist sich als ähnlich dauerhaft belastbar wie zwei Zahnräder aus Stahl mit dem zusätzlichen Vorteil, dass radiale Schläge gedämpft werden. Hierdurch werden die Belastungen auf den Motor verringert.

Eine Kombination aus zwei kämmenden Kunststoffzahnrädern versagt unter Dauerbelastung, auch wenn diese mit Glasfasern verstärkt sind. Die zu übertragenden hohen Drehmomente können auch nicht durch breiter ausgelegte Zähne ausgeglichen werden. Eine Kombination eines Zahnrads aus glasfaserverstärktem Kunststoff und eines Zahnrads aus Stahl ergibt auch keine zufriedenstellende Ergebnisse. Überraschenderweise ermüdet hierbei das stählerne Zahnrad. Erst der Wechsel auf die Verwendung von Kohlenstofffasern für ein Zahnrad und Metall für das andere Zahnrad ergibt eine ausreichend belastbare Kombination.

Die Zahnräder sollen mit einer hohen Genauigkeit, sprich kleiner Toleranz gefertigt werden. Abweichungen der Maße der Zähne führen zu höherem Verschleiß und Reibungsverlusten. Daher erscheinen zunächst Duroplaste aufgrund üblich geringer Fertigungstoleranzen geeignet. Unter Dauerbelastung überraschte ein Zahnrad aus Poliamid, ein Thermoplast, trotz größerer Toleranzen mit einer höheren Standfestigkeit.

Eine Ausgestaltung sieht vor, dass die Werkzeugmaschine eine Drehmitnahme zum Drehen eines Werkzeugs um die Arbeitsachse aufweist und das angetriebene Zahnrad aus dem Karbonfasern verstärkten Kunststoff in einen Kraftflusspfad zwischen dem Motor und der Drehmitnahme gekoppelt ist.

Eine Ausgestaltung sieht vor, dass die Karbonfasern entlang einer radialer Richtung des Zahnrads ausgerichtet sind. Hierdurch ergeben sich besonders gute dämpfende Eigenschaften. Die Karbonfasern können radial oder spiralförmig zu der Drehachse des Zahnrads ausgerichtet sein.

Eine Ausgestaltung sieht vor, dass ein Außendurchmesser des angetriebenen Zahnrads wenigstens dreifach größer als ein Durchmesser einer Welle ist, auf der das angetriebene Zahnrad gelagert ist. Die Welle ist vorzugsweise aus Stahl. Damit eine signifikante Dämpfung erreicht werden kann, erweist sich, dass das Zahnrad deutlich größer als der durch die Welle gebildete stählerne Kern sein sollte.

Die Drehachse des angetriebenen Zahnrads ist vorzugsweise zwischen 70 Grad und 110 Grad zu der Arbeitsachse geneigt ist.

### KURZE BESCHREIBUNG DER FIGUREN

Die nachfolgende Beschreibung erläutert die Erfindung anhand von exemplarischen Ausführungsformen und Figuren. In den Figuren zeigen:
- Fig. 1: ein Bohrhammer
- Fig. 2, 3 und 4: ein Zahnrad in verschiedenen Ansichten

Gleiche oder funktionsgleiche Elemente werden durch gleiche Bezugszeichen in den Figuren indiziert, soweit nicht anders angegeben.

### AUSFÜHRUNGSFORMEN DER ERFINDUNG

Fig. 1 zeigt schematisch einen Bohrhammer **1** mit eingesetztem Bohrmeißel **2.** Ein pneumatisches Schlagwerk **3** schlägt längs einer Schlagrichtung **4** periodisch auf den Bohrmeißel **2.** Eine Drehmitnahme **5** dreht dabei fortwährend den Bohrmeißel **2** um seine Arbeitsachse **6.** Mit der kombiniert schlagenden und drehenden Bewegung meißelt der Bohrmeißel **2** kreisförmige Bohrlöcher in mineralische Werkstoffe.

Der Bohrhammer **1** wird von einem Elektromotor **7** angetrieben, welcher sowohl das pneumatische Schlagwerk **3** als auch die Drehmitnahme **5** antreibt. Eine Stromversorgung des Elektromotors **7** kann netzbasiert oder über Batterien erfolgen. Der leistungsstarke Elektromotor **7** ist mit seiner Welle **8** gewinkelt, beispielsweise senkrecht, zu dem pneumatischen Schlagwerk **3** und der Arbeitsachse **6** angeordnet. Eine Drehachse **9** des Elektromotors **7** und die Arbeitsachse **6** sind entsprechend geneigt zueinander angeordnet. Der Elektromotor **7** ist beispielsweise ein elektrisch kommutierter Motor, beispielsweise ein Reluktanzmotor.

Das beispielhaft dargestellte pneumatische Schlagwerk **3** beinhaltet ein Führungsrohr **10,** in dem ein Erregerkolben **11** und ein Schlagkolben **12** gleitend gelagert sind. Der Erregerkolben **11** und der Schlagkolben **12** schließen zwischen sich eine pneumatische Kammer **13** ein. Der Erregerkolben **11** ist über einen Exzenter **14** an den Elektromotor **7** angekoppelt, wodurch der Erregerkolben **11** zu einer periodischen Bewegung längs einer Arbeitsachse **6** des Führungsrohrs **10** gezwungen ist. Der Schlagkolben **12** folgt der Bewegung des Erregerkolben **11** angeregt durch die periodisch komprimierte und dekomprimierte pneumatische Kammer **13,** welche als Luftfeder wirkt. Der Schlagkolben **12** stößt in Schlagrichtung **4** auf einen Zwischenschläger **15,** welcher den Stoß auf den an dem Zwischenschläger **15** anliegenden Bohrmeißel **2** überträgt.

An einem Ende der Welle **8** des Elektromotors **7** ist ein Abtriebsritzel **16.** Ein Getriebe **17** koppelt das Abtriebsritzel **16** mit der Drehmitnahme **5.** Das dargestellte Getriebe **17** hat eine Getriebewelle **18,** welche parallel zu der Welle **8** des Elektromotors **7** angeordnet ist. Ein erstes Zahnrad **19** auf der Getriebewelle **18** kämmt mit dem Abtriebsritzel **16** des Elektromotors **7.** Auf der Getriebewelle **18** ist ein zweites Zahnrad **20** angeordnet, welches beispielsweise mit einem Zahnkranz **21** kämmt. Der Zahnkranz **21** ist drehfest mit dem Führungsrohr **10** verbunden, welches durch den Elektromotor **7** und das Getriebe **17** um die Arbeitsachse **6** gedreht wird. Das zweite Zahnrad **20** und der Zahnkranz **21** können beispielsweise als Kegelräder ausgebildet sein. Die Drehmitnahme **5** ist beispielsweise in der Werkzeugaufnahme **22** an das drehende Führungsrohr **10** angekoppelt. Die Drehmitnahme **5** hat beispielsweise eine hohle Hülse, in die der Bohrmeißel **2** eingesetzt werden kann. In den Hohlraum der Hülse vorspringende Elemente, z.B. Zapfen **23** greifen in Nuten des Bohrmeißels **2** ein. Das Getriebe **17** kann alternativ zu einem drehbaren Führungsrohr **10** über ein Getriebestänge mit der Drehmitnahme **5** in der Werkzeugaufnahme **22** gekoppelt sein.

Mechanische Erschütterungen des Bohrmeißels **2** werden über die Werkzeugaufnahme **22** und die Drehmitnahme **5** in die Werkzeugmaschine **1** eingeleitet. Der Kraftübertragungspfad mit dem Getriebe **17** kann die Erschütterungen auf die Welle **8** des Motors **7** durch kämmenden Zahnräder, die längs der Arbeitsachse **6** zueinander versetzt angeordnet sind, übertragen. Ein Dämpfung erfolgt durch die Verwendung von Zahnräder aus einem Karbonfaser-haltigem Thermoplast, die mit einem Zahnrad aus Metall, vorzugsweise Stahl kämmen. Dabei ist das metallene Zahnrad antriebsseitig, d.h. im Antriebsstrang zu dem Motor **7** hin, und das Zahnrad aus dem Faserverbundstoff abtriebsseitig angeordnet.

In dem dargestellten Beispiel ist das Abtriebsritzel **16** des Motors **7** aus Stahl und das mit dem Abtriebsritzel **16** kämmende stirnförmige, erste Zahnrad **19** aus Karbonfaser-haltigem Thermoplast. Die Drehachse **24** des ersten Zahnrads **19** ist senkrecht zu der Arbeitsachse **6.** Das Abtriebsritzel **16** des Elektromotors **7** ist vorzugsweise aus Metall, neben Stahl sind besonders kupferhaltige Legierungen, z.B. mit einem Kupferanteil von mehr als 50 % geeignet.

Das zweite Zahnrad **20** auf der Welle **18** kann vorzugsweise aus Stahl bestehen.

Ein Zweig des Getriebes **17** zum Koppeln des Exzenters **14** mit dem Motor **7** ist vorzugsweise vollständig aus stählernen Zahnrädern. Diese sind dauerhaft den hohen Rückwirkungen ausgehend von dem Schlagwerk **3** gewachsen. In einer Ausgestaltung kann das mit dem Abtriebsritzel **16** des Motors **7** kämmende Zahnrad 25 aus Karbonfaser-haltigem Thermoplast gefertigt sein. Die Welle des Exzenters **14** wird durch ein oder mehrere Lager **26** geführt, welche einen großen Anteil der radialen Schläge aufnehmen. Die bis zum Abtriebsritzel **16** weitergeleiteten Erschütterungen können ausreichend gedämpft sein, so dass das Zahnrad **25** aus Kunststoff den auftretenden Kräften gewachsen ist.

Fig. 2, Fig. 3 und Fig. 4 zeigen einen beispielhaften Aufbau eines dämpfenden Zahnrads **30** aus Karbonfasern verstärkten Thermoplast in Draufsicht, Querschnitt bzw. Seitenansicht. Das dämpfende Zahnrad **30** kann beispielsweise als erstes Zahnrad **19** eingesetzt werden. Das Zahnrad 30 hat einen scheibenförmigen Grundkörper **31** aus einem mit Karbonfasern verstärkten Thermoplast. Der Thermoplast ist vorzugsweise aus der Klasse der Poliamide ausgewählt. Mit anderen Fasern, beispielsweise Glasfasern konnten keine gewünschten Eigenschaften erhalten werden.

In die Peripherie des Grundkörpers sind Zähne **32** eingeformt. Die Zähne **32** können gegenüber der Drehachse **23** um einen Neigungswinkel **40** zwischen 5 Grad und 25 Grad, z.B. 17 Grad geneigt sein. Das Abtriebsritzel **16** ist mit einem gleichen Neigungswinkel für eine gleichmäßigere Kraftübertragung der miteinander kämmenden Zähne ausgebildet. Das dämpfende Zahnrad **30** hat eine durchgehende Nabenöffnung **33** in der Mitte, welche für eine verbesserte Drehmomentübertragung von einer Kreisform abweichend mehrere radial auslaufende Nuten **34** aufweist. Die vorzugsweise stählerne Getriebewelle **18** ist in die Nabenöffnung 33 eingepresst. Flügel an der Getriebewelle **18** greifen in die Nuten **34** ein.

Der Aufbau des scheibenförmigen Grundkörpers **31** ist in Hinblick auf eine entkoppelnde Wirkung in Schlagrichtung **4** ausgelegt. Die Karbonfasern verlaufen vorzugsweise ausschließlich in radialer Richtung, d.h. von der Nabenöffnung **33** geradlinig zu der Peripherie mit den Zähnen **32,** wie in Fig. 2 durch einzelne Karbonfasern **35** angedeutet. Zu den radial verlaufenden Karbonfasern **35** sind keine querverlaufenden, z.B. um die Drehachse **23** umlaufenden, Karbonfasern **35** angeordnet. Die fehlende Vernetzung erweist sich überraschend als vorteilhaft, die über die Getriebewelle **18** von dem pneumatischen Schlagwerk **3** eingeleiteten radialen Schläge besonders effizient zu dämpfen. Obwohl eine Karbonfaser längs ihrer Ausrichtung die größten Kräfte zu übertragen vermag, scheint der Aufbau für eine Übertragung der Schläge vorteilhafter Weise ineffizient zu sein. Die Schockwelle, so wird vermutet, kann sich in der Matrix aus Thermoplast auslaufen.

Die Geometrie des Grundkörpers **31** zeigt ebenfalls Möglichkeiten, um das **Abtriebsritzel 16** von den Schlägen zu entkoppeln. Das dämpfende Zahnrad 30 hat vorzugsweise einen Durchmesser **36,** der wenigstens dreifach so groß wie ein Innendurchmesser **37** der Nabenöffnung **33** bzw. der Getriebewelle **18** ist. Der Durchmesser **36** ist als der Kopfkreisdurchmesser, d.h. ein Durchmesser eines das dämpfende Zahnrad **30** umschreibenden Kreises definiert. Der scheibenförmige Grundkörper **31** hat dabei vorzugsweise einen Dicke **38,** senkrecht zur Achse **23,** welche zwischen 4 % und 8% des Durchmessers **36** beträgt. Der scheibenförmige Grundkörper **31** zeigt hierbei eine ausreichende Weichheit längs der Achse **23,** welche eine Anregung durch die Schockwellen der Schläge ermöglicht. Die radial eingeleiteten Schläge können sich somit teilweise in axialer Richtung verlaufen. Die kämmenden Zahnräder werden dabei zwar leicht gegeneinander verschoben, dies erweist sich jedoch als günstiger, als radiale Schläge auf die Welle **8** des Motors **7.**

Die Anzahl der Zähne **32** entlang des Umfangs des ersten Zahnrads **30** ist vorteilhafterweise begrenzt. Ein Verhältnis des Durchmessers **36** des ersten Zahnrads **30** zu seiner Anzahl von Zähnen **32** liegt im Bereich von 1,0 cm/pro Zahn bis 1,25 cm/pro Zahn. Die Zähne **32** weisen eine relativ große Grundfläche **39** auf, wodurch die Schläge auf ein größeres Segment des Grundkörpers **31** verteilt werden.

## Patentansprüche

1. Werkzeugmaschine mit
einem Linearantrieb (3) zum Bewegen eines Werkzeugs (2) längs einer Arbeitsachse **(6),**
einem Motor **(7),**
einem Getriebe **(17),** das ein antreibendes Zahnrad **(16)** und ein angetriebenes Zahnrad **(19)** aufweist, wobei das antreibende Zahnrad **(16)** mit dem angetriebenen Zahnrad **(19)** kämmt und wenigstens die Drehachse **(18)** des angetriebenen Zahnrads **(19)** zu der Arbeitsachse **(6)** geneigt ist, wobei
das antreibende Zahnrad **(16)** aus Metall und das angetriebene Zahnrad **(19)** aus einem mit Karbonfasern verstärkten Kunststoff gefertigt ist.

2. Werkzeugmaschine nach Anspruch 1, **dadurch gekennzeichnet, dass** eine Welle **(8)** des Elektromotors zu der Arbeitsachse geneigt ist,

3. Werkzeugmaschine nach Anspruch 1 oder 2, **dadurch gekennzeichnet, dass** die Drehachse **(18)** des angetriebenen Zahnrads **(19)** und/oder die Welle **(8)** des Motors **(7)** senkrecht zur Arbeitsachse **(6)** ist.

4. Werkzeugmaschine nach einem der vorhergehenden Ansprüche, **dadurch gekennzeichnet, dass** die Werkzeugmaschine eine Drehmitnahme **(5)** zum Drehen eines Werkzeugs **(2)** um die Arbeitsachse **(6)** aufweist und das angetriebene Zahnrad **(19)** aus dem Karbonfasern verstärkten Kunststoff in einen Kraftflusspfad zwischen dem Motor **(7)** und der Drehmitnahme **(5)** gekoppelt ist.

5. Werkzeugmaschine nach einem der vorhergehenden Ansprüche, **dadurch gekennzeichnet, dass** die Karbonfasern entlang einer radialer Richtung des angetriebenen Zahnrads **(19)** ausgerichtet sind.

6. Werkzeugmaschine nach Anspruch 5, **dadurch gekennzeichnet, dass** die Karbonfasern ausschließlich parallel einer radialen Richtung des angetriebenen Zahnrads **(19)** ausgerichtet sind.

7. Werkzeugmaschine nach einem der vorhergehenden Ansprüche, **dadurch gekennzeichnet, dass** ein Außendurchmesser des angetriebenen Zahnrads **(19)** wenigstens dreifach größer als ein Durchmesser einer Welle **(18)** ist, auf der das angetriebene Zahnrad **(19)** gelagert ist.

8. Werkzeugmaschine nach einem der vorhergehenden Ansprüche, **dadurch gekennzeichnet, dass** die Drehachse des angetriebenen Zahnrads **(19)** zwischen 70 Grad und 110 Grad zu der Arbeitsachse **(6)** geneigt ist.

9. Werkzeugmaschine nach einem der vorhergehenden Ansprüche, dass das antreibende Zahnrad **(16)** eine kupferhaltige Legierung aufweist.

10. Werkzeugmaschine nach einem der vorhergehenden Ansprüche, **dadurch gekennzeichnet, dass** der Linearantrieb ein pneumatisches Schlagwerk **(3)** mit einem längs der Arbeitsachse **(6)** schlagenden Schläger **(12)** aufweist.
